# FASCICULE DE BREVET EUROPEEN

(11) **EP 2 819 810 B1**
(45) Date de publication et mention de la délivrance du brevet: **20.04.2016**
(21) Numéro de dépôt: 13710479.0
(22) Date de dépôt: 19.02.2013
(51) Int. Cl.: B24B 9/14, B24B 13/005, B24B 47/22

(54) **SYSTÈME COMPORTANT UN PION DE POSITIONNEMENT ET DE CENTRAGE POUR LENTILLE OPHTALMIQUE, UN ORGANE D'ASSUJETTISSEMENT ET UN OUTIL POUR LE POSITIONNEMENT DUDIT ORGANE D'ASSUJETTISSEMENT SUR LEDIT PION DE POSITIONNEMENT ET DE CENTRAGE**
SYSTEM MIT POSITIONIERUNGS- UND ZENTRIERBOLZEN FÜR EIN BRILLENGLAS, BEFESTIGUNGSELEMENT UND WERKZEUG ZUM POSITIONIEREN DIESES BEFESTIGUNGSELEMENTS UND ZENTRIERBOLZEN
SYSTEM COMPRISING A POSITIONING AND CENTERING PIN FOR AN OPHTHALMIC LENS, AN ATTACHMENT MEMBER AND A TOOL FOR POSITIONING SAID ATTACHMENT MEMBER ON SAID POSITIONING AND CENTERING PIN

(30) Priorité: 02.03.2012 FR 1251929
(43) Date de publication de la demande: 07.01.2015
(73) Titulaire: Essilor International (Compagnie Générale d'Optique), 94220 Charenton-le-Pont (FR)
(72) Inventeur: BRECHEMIER, Bernard, F-94220 Charenton-le-Pont (FR)
(74) Mandataire: Santarelli
(86) Numéro de dépôt international: PCT/FR2013/050334
(87) Numéro de publication internationale: WO 2013/128096

(56) Documents cités:
- EP-A2- 2 204 259
- US-A- 3 962 833
- US-A1- 2010 115 752

## Description

L'invention a trait au domaine général du positionnement d'organes d'assujettissement sur des pions de positionnement et de centrage pour lentilles ophtalmiques pour ensuite assujettir ces pions de positionnement et de centrage sur ces lentilles, et en particulier, l'invention concerne les systèmes comportant un tel pion de positionnement et de centrage, un tel organe d'assujettissement et un outil pour le positionnement de l'organe d'assujettissement sur le pion de positionnement et de centrage ; et des groupes de tels systèmes.

L'invention a trait en outre aux procédés de positionnement de tels organes d'assujettissement sur de tels pions de positionnement et de centrage.

L'invention concerne également les machines de positionnement et d'assujettissement de lentilles ophtalmiques sur de tels pions de positionnement et de centrage.

On sait que les lentilles ophtalmiques sont soumises à différentes étapes de fabrication. Les procédés de fabrication généralement employés pour obtenir une lentille finie et taillée à la forme d'une monture particulière comportent typiquement des étapes au cours desquelles la lentille ophtalmique reçoit sur sa surface des marquages.

En outre, que ce soit pour les étapes de marquage ou pour les étapes de fabrication proprement dites, telles que le surfaçage (par exemple l'usinage) ou la finition (par exemple le détourage), les lentilles ophtalmiques doivent être maintenues dans une position déterminée et centrées par rapport à une référence de positionnement déterminée.

Pour cela, il est courant d'utiliser des pions de centrage et positionnement qui sont assujettis aux lentilles ophtalmiques grâce à des organes d'assujettissement, ces derniers étant par exemple formés par des tampons adhésifs.

Préalablement à l'assujettissement du pion sur la lentille via l'organe d'assujettissement, ce dernier est lui-même assujetti au pion et cet assujettissement est généralement effectué par le biais d'un positionnement manuel de cet organe d'assujettissement sur le pion.

Ce positionnement manuel est par nature aléatoire, relativement à une position correcte déterminée, et peut engendrer certains problèmes lors des étapes le succédant.

En effet, un positionnement incorrect de l'organe d'assujettissement sur le pion de positionnement et de centrage peut engendrer un positionnement incorrect du pion de positionnement et de centrage sur la lentille et ainsi engendrer, par exemple au cours d'un détourage, un déplacement en rotation de la lentille (seule ou ensemble avec l'organe d'assujettissement) par rapport au pion de positionnement et de centrage, autrement dit un désaxage du fait par exemple d'un cisaillement de l'organe d'assujettissement lors du détourage de la périphérie de la lentille.

En outre, un positionnement incorrect du pion de positionnement et de centrage sur la lentille du fait d'un positionnement incorrect de l'organe d'assujettissement sur le pion de positionnement et de centrage peut masquer les marquages préalablement réalisés qui sont nécessaires par exemple au positionnement correct de la lentille sur une machine de détourage.

Ces marquages peuvent être formés par gravures représentant des points ou des croix et identifiant un point particulier (par exemple le centre optique de la lentille ophtalmique ou le point de référence de prisme pour un verre progressif), ou des traits d'axes (par exemple pour indiquer l'axe horizontal selon lequel l'astigmatisme est corrigé), ou des formes délimitant une zone particulière (par exemple, zone de vision de près ou zone de vision de loin dans le cas des lentilles ophtalmiques progressives).

Le positionnement de la lentille sur le pion de positionnement et de centrage, et par conséquent le positionnement préalable de l'organe d'assujettissement sur le pion de positionnement et de centrage, en vue de procéder à une étape de détourage est rendu particulièrement compliqué du fait du grand nombre de montures de lunettes ayant des formes différentes, obligeant à multiplier les tailles des pions de positionnement et de centrage et les tailles des organes d'assujettissement.

Le positionnement correct d'un organe d'assujettissement sur un pion de positionnement et de centrage est donc complexe.

Le brevet américain 3,962,833 décrit un système comportant un pion de positionnement et de centrage configuré pour être assujetti à une lentille ophtalmique, ainsi qu'un organe d'assujettissement configuré pour être positionné sur le pion et pour être assujetti à la fois sur ce dernier et sur la lentille ophtalmique. L'organe comporte des moyens d'alignements de ce dernier sur la lentille ou sur le pion.

L'invention vise à fournir un système permettant le positionnement d'un organe d'assujettissement sur un pion de positionnement et de centrage d'une lentille ophtalmique qui soit simple, commode et économique autant à la fabrication qu'à l'utilisation.

L'invention a ainsi pour objet, sous un premier aspect, un système comportant un pion de positionnement et de centrage pour lentille ophtalmique configuré pour être assujetti à ladite lentille ophtalmique, un organe d'assujettissement configuré d'une part pour être positionné sur ledit pion de positionnement et de centrage et pour être assujetti à ce dernier et d'autre part pour être assujetti à ladite lentille ophtalmique ; caractérisé en ce que ledit système comporte en outre un outil pour le positionnement dudit organe d'assujettissement sur ledit pion de positionnement et de centrage, lequel outil comporte un corps pourvu d'au moins une empreinte de réception configurée pour recevoir au moins partiellement l'un au moins dudit organe d'assujettissement et dudit pion de positionnement et de centrage, au moins un organe de centrage dudit organe d'assujettissement et au moins un organe de guidage dudit pion de positionnement et de centrage ; ladite empreinte, ledit au moins un organe de centrage et ledit au moins un organe de guidage étant configurés de telle sorte que, lorsque ledit organe d'assujettissement et ledit pion de positionnement et de centrage sont montés sur ledit outil, ledit organe d'assujettissement est centré par rapport audit corps et ledit pion de positionnement et de centrage est guidé par rapport audit corps ; grâce à quoi ledit organe d'assujettissement est positionné selon une position prédéterminée sur ledit pion de positionnement et de centrage.

Le système selon l'invention forme une aide pour un utilisateur, par exemple un opticien, au positionnement de l'organe d'assujettissement sur le pion de positionnement et de centrage auquel cet organe est assujetti ; et ceci quelles que soient la taille et la forme du pion et de l'organe d'assujettissement pour autant que l'outil est configuré pour les recevoir.

L'avantage de l'outil du système selon l'invention est que le positionnement de l'organe d'assujettissement sur le pion est correctement effectué et est répétable. Les mêmes organes d'assujettissement seront toujours assujettis sensiblement au même endroit sur les mêmes pions.

L'outil du système selon l'invention peut présenter une forme et/ou des dimensions qui lui permettent de recevoir plusieurs tailles de pions et d'organes d'assujettissement, lesquels sont configurés pour ensuite être assujettis à une lentille ophtalmique devant subir certaines étapes de procédé d'usinage et/ou de finition, par exemple un détourage pour l'adaptation de cette lentille à une monture de lunettes.

Une telle étape de détourage, réalisée chez un opticien, nécessite des étapes préparatoires dites manuelles, comme le positionnement de l'organe d'assujettissement sur le pion de positionnement et de centrage, qui doivent être particulièrement simples à mettre en oeuvre tout en étant particulièrement sûres. L'outil du système selon l'invention offre avantageusement cette sûreté et cette simplicité de mise en place de l'organe d'assujettissement sur le pion de positionnement et de centrage, dans une position déterminée, dite correcte.

Les étapes préparatoires postérieures sont mises en oeuvre à l'aide de machines ayant un bras robotisé sur lequel l'opticien vient positionner dans une unique position possible le pion avec l'organe assujetti à ce pion. Des caractéristiques géométriques de la monture sont envoyées à la machine, laquelle machine lit, par exemple par le biais d'une caméra, les caractéristiques de la lentille, lesquelles caractéristiques sont définies par la forme de la lentille et par les marquages qu'elle comporte. Le bras robotisé vient alors positionner le pion de positionnement et de centrage et l'organe sur la lentille pour assujettir ce pion à cette lentille via l'organe d'assujettissement, le positionnement étant alors déterminé en fonction de divers paramètres tels que le choix d'un centrage par rapport au centre optique du verre ou par rapport au centre de la monture de lunettes, les consignes étant alors différentes pour la machine de détourage suivant le choix.

Il est évident que si le positionnement de l'organe d'assujettissement sur le pion de positionnement et de centrage, qui se fait de manière manuelle, est incorrect, alors il va de soi que le positionnement final du pion de positionnement et de centrage sur la lentille est incorrect, ce que permet d'éviter l'outil du système selon l'invention.

Le système selon l'invention est en outre particulièrement commode, compact et économique car, lorsqu'il est enveloppé dans un conditionnement approprié (qui peut être particulièrement simple), l'ensemble formé du système et du conditionnement est facilement manipulable, transportable et stockable.

Selon des caractéristiques préférées, simples, commodes et économiques du système selon l'invention :
- l'un au moins dudit pion de positionnement et de centrage et dudit organe d'assujettissement présente une forme générale cylindrique ayant un contour périphérique et ledit corps comporte une cavité ayant une forme générale cylindrique délimitée par un fond et un rebord périphérique, laquelle cavité présente un contour périphérique au moins partiellement similaire et au moins aussi grand que ledit contour périphérique de l'un au moins dudit pion de positionnement et de centrage et dudit organe d'assujettissement ; et ledit organe de guidage dudit pion de positionnement et de centrage est au moins partiellement formé par ledit rebord périphérique ;
- ladite au moins une empreinte de réception est ménagée sur au moins une partie dudit fond de ladite cavité dudit corps et sur au moins une première partie dudit rebord périphérique dudit corps, première partie dudit rebord périphérique située à la jonction avec ledit fond ;
- ladite au moins une empreinte de réception est ménagée sur au moins une seconde partie dudit rebord périphérique dudit corps, seconde partie dudit rebord périphérique située à l'opposé dudit fond de ladite cavité dudit corps ;
- ledit au moins un organe de centrage dudit organe d'assujettissement est formé par un plot saillant d'un fond d'une cavité dudit corps ; et ledit organe d'assujettissement présente un orifice configuré pour être traversé par ledit plot ;
- ledit au moins un organe de guidage dudit pion de positionnement et de centrage est formé par une tige saillant dudit plot ; et ledit pion de positionnement et de centrage présente un trou configuré pour recevoir ladite tige ;
- ledit pion de positionnement et de centrage présente au moins un élément de détrompage et ledit corps dudit outil comporte au moins un élément complémentaire de détrompage configuré pour coopérer avec ledit au moins un élément de détrompage dudit pion de positionnement et de centrage ;
- ledit au moins un élément de détrompage dudit pion de positionnement et de centrage est formé par une patte de positionnement et ledit au moins un élément complémentaire de détrompage dudit corps dudit outil est formé par une encoche ménagée dans un rebord périphérique dudit corps et configurée pour recevoir ladite patte de positionnement ;
- ledit organe d'assujettissement présente au moins un premier élément de retrait, ledit pion de positionnement et de centrage présente au moins un second élément de retrait et ledit corps dudit outil comporte au moins un élément complémentaire de retrait configuré pour coopérer avec ledit au moins un premier élément de retrait et avec ledit au moins un second élément de retrait ; et/ou
- ledit au moins un premier élément de retrait dudit organe d'assujettissement est formé par une languette de préhension, ledit au moins un second élément de retrait dudit pion de positionnement et de centrage est formé par une protubérance et ledit au moins un élément complémentaire de retrait dudit corps dudit outil est formé par une échancrure ménagée dans un rebord périphérique dudit corps et configurée pour recevoir ladite languette et ladite protubérance.

L'invention a également pour objet, sous un deuxième aspect, un groupe de systèmes comportant un premier système tel que décrit ci-dessus et un deuxième système tel que décrit ci-dessus ; ledit premier système comportant un premier organe d'assujettissement, un premier pion de positionnement et de centrage et un premier outil présentant chacun une première taille respective prédéterminée ; et ledit deuxième système comportant un deuxième organe d'assujettissement, un deuxième pion de positionnement et de centrage et un deuxième outil présentant chacun une deuxième taille respective prédéterminée inférieure à ladite première taille prédéterminée.

Un tel groupe peut être produit de manière particulièrement simple, commode et économique puisque les caractéristiques principales des systèmes sont identiques.

En outre, ce groupe permet d'adapter très simplement l'outil à l'organe d'assujettissement et au pion de positionnement et de centrage nécessaires pour le positionnement d'une lentille ophtalmique par exemple dans une machine de détourage de cette lentille.

Selon des caractéristiques préférées, simples, commodes et économiques du groupe selon l'invention :
- ledit premier outil comporte un premier corps pourvu d'une première face d'emboîtement et ledit deuxième outil comporte un deuxième corps pourvu d'une deuxième face complémentaire d'emboîtement configurée pour être reçue dans ladite première face d'emboîtement ; et/ou
- le groupe comporte en outre une barre commune aux premier et deuxième systèmes et configurée pour traverser lesdits premier et deuxième corps, ladite barre présentant une portion centrale formant un plot de centrage desdits premier et deuxième organes d'assujettissement et deux portions d'extrémités disposées de part et d'autre de ladite portion centrale, lesdites portions d'extrémité formant des tiges de guidage respectivement des premier et deuxième pions de positionnement et de centrage.

L'invention a aussi pour objet, sous un troisième aspect, un procédé de positionnement d'un organe d'assujettissement sur un pion de positionnement et de centrage pour lentille ophtalmique à l'aide d'un système, comportant les étapes suivantes :
- fournir un pion de positionnement et de centrage pour lentille ophtalmique configuré pour être assujetti à ladite lentille ophtalmique ;
- fournir un organe d'assujettissement configuré d'une part pour être positionné sur ledit pion de positionnement et de centrage et pour être assujetti à ce dernier et d'autre part pour être assujetti à ladite lentille ophtalmique ; le procédé étant caractérisé en ce qu'il comporte en outre les étapes suivantes :
- fournir un outil comportant un corps pourvu d'au moins une empreinte de réception configurée pour recevoir au moins partiellement l'un au moins dudit organe d'assujettissement et dudit pion de positionnement et de centrage, d'au moins un organe de centrage dudit organe d'assujettissement et d'au moins un organe de guidage dudit pion de positionnement et de centrage ;
- disposer au moins partiellement l'un au moins dudit organe d'assujettissement et dudit pion de positionnement et de centrage dans ladite au moins une empreinte de réception ;
- guider ledit pion de positionnement et de centrage par rapport audit corps par le biais dudit au moins un organe de guidage dudit outil ;
- centrer ledit organe d'assujettissement par rapport audit corps par le biais dudit au moins un organe de centrage dudit outil ; grâce à quoi ledit organe d'assujettissement est positionné selon une position prédéterminée sur ledit pion de positionnement et de centrage.

Le procédé de positionnement selon l'invention est particulièrement performant, simple, commode et économique à mettre en oeuvre.

Grâce à l'invention, il est particulièrement simple pour un utilisateur, par exemple un opticien, de positionner l'organe d'assujettissement et le pion de positionnement et de centrage sur l'outil de manière à positionner correctement l'organe d'assujettissement sur ce pion de positionnement et de centrage, pour que la lentille ophtalmique soit ensuite positionnée correctement (le plus souvent grâce à une machine) sur et par rapport à ce pion, et en particulier sur cet organe d'assujettissement, lequel est alors interposé entre la lentille et le pion auxquels il est configuré pour être assujetti.

L'invention a aussi pour objet, sous un quatrième aspect, une machine de positionnement et d'assujettissement d'une lentille ophtalmique sur un pion de positionnement et de centrage par le biais d'un organe d'assujettissement préalablement positionné et assujetti sur ledit pion de positionnement et de centrage, comportant au moins un système tel que décrit ci-dessus.

On va maintenant poursuivre l'exposé de l'invention par la description d'un exemple de réalisation, donnée ci-après à titre illustratif et non limitatif, en référence aux dessins annexés sur lesquels :
- la figure 1 représente schématiquement et partiellement, en perspective, une machine pour le positionnement d'une lentille ophtalmique sur un pion de positionnement et de centrage en vue d'une étape de détourage de la lentille ;
- la figure 2 représente schématiquement en section une lentille ophtalmique assujettie à un pion de positionnement et de centrage, avec un organe d'assujettissement interposé entre la lentille et le pion ;
- la figure 3 représente schématiquement et partiellement, en perspective, un système conforme à un premier mode de réalisation comportant un outil, un pion de positionnement et de centrage et un organe d'assujettissement, dans un état assemblé ;
- les figures 4 et 5 représentent schématiquement et partiellement, en perspective, le système illustré sur la figure 3 pris sous deux angles de vue différents, dans un état éclaté ;
- les figures 6 à 8 sont des vues similaires respectivement aux figures 3 à 5 d'un système pourvu d'un outil, d'un pion de positionnement et de centrage et d'un organe d'assujettissement, selon une variante du système des figures 3 à 5 ; et
- les figures 9 à 12 représentent schématiquement et partiellement, en perspective, un groupe de systèmes conformes chacun à un second mode de réalisation et pourvus chacun d'un outil, d'un pion de positionnement et de centrage et d'un organe d'assujettissement, pris selon des angles de vue différents et respectivement dans un état assemblé et dans un état éclaté.

La figure 1 illustre une machine 1 de positionnement et d'assujettissement d'une lentille ophtalmique 2 sur un pion de positionnement et de centrage 4, par le biais d'un organe d'assujettissement 5 (visibles sur la figure 2) préalablement positionné et assujetti sur le pion de positionnement et de centrage 4.

La figure 2 illustre la lentille ophtalmique 2 assujettie au pion de positionnement et de centrage 4 grâce à l'organe d'assujettissement 5.

La lentille ophtalmique 2 présente une face avant 6 et une face arrière 7.

L'organe d'assujettissement 5 est un tampon adhésif sensiblement élastique qui est fixé sur la face avant 6 de la lentille 2.

Le pion de positionnement et de centrage 4 est en matière plastique moulée d'une seule pièce.

La machine 1 est une machine sensiblement similaire aux machines dont la configuration et le fonctionnement sont décrits dans les demandes de brevet européen EP 1 393 036, EP 2 139 642 et EP 1 919 663.

La machine 1 comporte une base 10, un bâti 11 s'élevant à partir de la base 10 et un moniteur 12 surplombant la base 10.

La base 11 est pourvue d'un support 13 en forme de trépied configuré pour recevoir la lentille 2.

Le moniteur 12 est muni d'une interface homme machine 14 formée ici notamment par un écran tactile 15 sur lequel un utilisateur de cette machine 1, par exemple un opticien, peut agir.

La machine 1 est en outre pourvue d'un bras robotisé 9 fixé et articulé au moniteur 12.

Ce bras robotisé 9 porte à une extrémité opposée à sa jonction avec le moniteur 12, un embout de maintien circulaire 16 présentant une cavité cylindrique 17 de réception d'une partie dite de base du pion de positionnement et de centrage 4, sur lequel a été préalablement positionné et assujetti le tampon adhésif 5.

L'opticien vient donc positionner dans une unique position possible le pion 4 avec le tampon 5 assujetti à ce pion 5.

Des caractéristiques géométriques de la monture sont envoyées à la machine 1 et cette dernière lit, par exemple par le biais d'une caméra (non représentée), les caractéristiques de la lentille 2, lesquelles caractéristiques sont définies par la forme de la lentille et par les marquages qu'elle comporte.

Le bras robotisé 9 vient alors positionner le pion de positionnement et de centrage 4 et le tampon 5 sur la lentille 2 posée sur le support 13 pour assujettir ce pion 4 à cette lentille 2 via le tampon 5.

Le positionnement du pion 4 sur la lentille 2 est déterminé en fonction de divers paramètres tels que le choix d'un centrage par rapport au centre optique de la lentille ou par rapport au centre d'une monture de lunettes.

La machine 1 est en outre pourvue d'une coque 8 recouvrant presque entièrement la base 10 et le bâti 11.

A la différence des machines de l'état de la technique cité ci-dessus, la base 10 comporte deux outils 20 directement intégrés dans la coque 8, lesquels outils 20 servent au positionnement du tampon adhésif 5 sur le pion de positionnement et de centrage 4.

Cette coque 8 est en matière plastique moulée d'une seule pièce.

Ces outils 20 sont légèrement en saillie d'une face plane 19 de cette coque 8.

On va maintenant décrire plus en détails un outil 20 et plus généralement un système 3 pourvu d'un tel outil 20, en référence aux figures 3 à 5.

Ce système 3 comporte le pion de positionnement et de centrage 4 pour la lentille ophtalmique 2, le tampon adhésif 5 et l'outil 20.

Le pion de positionnement et de centrage 4 est configuré pour être assujetti à la lentille ophtalmique 2.

Le tampon adhésif 5 est configuré d'une part pour être positionné sur le pion de positionnement et de centrage 4 et pour être assujetti à ce dernier et d'autre part pour être assujetti à la lentille ophtalmique 2.

L'outil 20 est quant à lui configuré pour permettre un positionnement correct selon une position déterminée du tampon adhésif 5 sur le pion de positionnement et de centrage 4.

Le pion de positionnement et de centrage 4 comporte une base 21 ayant une forme générale cylindrique et une paroi annulaire 22 formant un flasque rattaché à une extrémité et sur la périphérie de la base 21.

La base 21 présente une face supérieure 23 et une face inférieure 24 opposée à la face supérieure 23, avec la paroi annulaire 22 qui s'étend au niveau de cette face inférieure 24.

La base 21 présente en outre une fente radialement traversante et débouchant sur la face supérieure 23 et sur la périphérie de cette base 21.

La base 21 présente en outre un trou 26 central et traversant, c'est-à-dire qui débouche à la fois dans la fente 25, dans la face supérieure 23 et dans la face inférieure 24.

La base 21 comporte en outre une découpe 58 en forme de U ménagée dans sa face inférieure 24.

La paroi annulaire 22 formant un flasque est quant à elle légèrement tronconique de manière à s'adapter sensiblement à la face avant 6 de la lentille ophtalmique 2. Cette paroi annulaire 22 présente une face supérieure 27 et une face inférieure 28.

Sur la face supérieure 27 sont ménagées une pluralité de dents 29 qui sont régulièrement reparties sur cette face supérieure 27.

Ces dents 29 permettent de positionner l'ensemble formé par le pion de positionnement et de centrage 4 et le tampon adhésif 5 dans la cavité de réception 17 du plot de maintien 16 du bras robotisé 9 de la machine 1.

La paroi annulaire 22 présente en outre une pluralité de nervures 30 ménagées dans sa face inférieure 28 et qui sont régulièrement réparties sur cette face inférieure 28.

Ces nervures 30 assurent un bon assujettissement du tampon adhésif 5 sur le pion de positionnement et de centrage 4, en particulier sur la face inférieure 28 de la paroi annulaire 22.

La paroi annulaire 22 présente en outre quatre pattes de positionnement 31 ayant chacune sensiblement une forme de trapèze rectangle et s'étendant chacune à partir d'un bord périphérique de la paroi annulaire 22.

Chaque patte de positionnement 31 présente un sommet dans lequel est ménagé un léger renfoncement 32.

Ces pattes de positionnement 31 forment d'une part des éléments de détrompage pour positionner correctement selon une position prédéterminée le pion de positionnement et de centrage 4 sur l'outil 20, comme cela sera décrit ci-après.

La paroi annulaire 22 du pion de positionnement et de centrage 4 comporte en outre une protubérance 33 en saillie du bord périphérique de cette paroi annulaire 22 et qui est disposée entre deux pattes de positionnement 31.

Cette protubérance 33 présente un contour partiellement rectangulaire et est prévue pour faciliter le retrait du pion de positionnement et de centrage 4 de l'outil 20.

La configuration de la paroi annulaire 22 par rapport à la base 21 autorise l'accès au trou 26 de cette base 21 par sa face inférieure 24, à travers la paroi annulaire 22.

La base 21 et la paroi annulaire 22 sont en fait circulaires, avec la base 21 qui présente un premier diamètre et la paroi annulaire 22 qui présente un deuxième diamètre extérieur supérieur au premier diamètre.

Le tampon adhésif 5, appelé aussi organe d'assujettissement, présente un corps 34 sensiblement élastique et de forme cylindrique, corps dans lequel est ménagé un orifice circulaire 35.

Ce tampon adhésif 5 est pourvu d'une face supérieure 36, d'une face inférieure 37 opposée à la face supérieure 36 et d'un rebord périphérique extérieur circulaire 38.

Ce tampon adhésif 5 est donc circulaire et présente en outre une languette de préhension 39 en saillie du rebord périphérique extérieur 38.

Cette languette de préhension 39 permet de faciliter le retrait du tampon adhésif 5 de l'outil 20.

Les faces supérieure 36 et inférieure 37 sont recouvertes d'un produit adhésif et, à l'état initial, ces faces supérieure 36 et inférieure 37 sont recouvertes chacune d'un film protecteur (non représenté) pour faciliter la manipulation du tampon adhésif 5.

Bien entendu, le film protecteur recouvrant la face supérieure 36 est retiré lors du positionnement du tampon adhésif 5 sur le pion de positionnement et de centrage 4 par le biais de l'outil 20 ; et le film protecteur recouvrant la face inférieure 37 est retiré lors du positionnement de la lentille 2 sur l'ensemble formé du pion de positionnement et de centrage 4 et du tampon adhésif 5, par le biais de la machine 1 et en particulier du bras robotisé 9.

Ce tampon adhésif 5 présente un troisième diamètre extérieur similaire au deuxième diamètre extérieur de la paroi annulaire 22 du pion de positionnement et de centrage 4.

Ici, le deuxième diamètre extérieur de la paroi annulaire 22 du pion de positionnement et de centrage 4 et le troisième diamètre extérieur du tampon adhésif 5 sont environ égaux à 20mm.

L'outil 1 comporte un corps 42 pourvu d'une paroi latérale extérieure 43 légèrement tronconique, d'une face supérieure 44 et d'une face inférieure 45 opposée à la face supérieure 44.

Le corps 42 comporte une cavité principale 46 ayant une forme générale cylindrique délimitée par un fond 47 et par un rebord périphérique 48.

Le rebord périphérique 48 présente une hauteur prédéterminée.

Le corps 42 présente en outre des évidements 49 ménagés dans la face inférieure 45 ainsi que des évidements 50 ménagés dans le fond 47.

Ces évidements 49 et 50 sont issus de la réalisation en matière plastique d'une seule pièce du corps 42 de l'outil 20.

La cavité principale 46 présente un contour périphérique 51 partiellement similaire et au moins aussi grand que le contour périphérique du pion de positionnement et de centrage 4 et du tampon adhésif 5 ; de sorte que, comme on le verra ci-après plus en détail, le rebord périphérique 48 du corps 43 forme partiellement un organe de guidage à la fois pour le pion de positionnement et de centrage 4 et pour le tampon adhésif 5.

Ce rebord périphérique présente, dans la cavité principale 46, quatre encoches 52 configurées pour recevoir les pattes de positionnement 31 du pion de positionnement et de centrage 4.

Ces encoches 52 forment des éléments complémentaires de détrompage pour le positionnement du pion de positionnement et de centrage 4 sur l'outil 20.

Le corps 42 présente en outre une échancrure 53 ménagée également dans le rebord périphérique 48, entre deux encoches 52.

Cette échancrure 43 forme un élément complémentaire de retrait et est configurée pour recevoir la languette de préhension 39 du tampon adhésif 5 et la protubérance 33 de la paroi annulaire 22 du pion de positionnement et de centrage 4.

Le corps 42 de l'outil 20 présente en outre trois autres évidements 54 ménagés dans la paroi latérale extérieure 43.

Ces évidements sont aussi formés lors du moulage de l'outil 20, et permettent d'alléger cet outil 20 et donc d'utiliser moins de matière plastique ; et permettent également le maintien par un utilisateur, par exemple l'opticien, de l'outil 20 aussi bien au moment du montage du tampon adhésif 5 et du pion de positionnement et de centrage 4 sur cet outil 20 qu'au moment de leur retrait.

La cavité principale 46 ensemble avec le rebord périphérique 48, les encoches 52 et les encoches 53, forment une empreinte de réception ménagée sur une partie du fond 47 de la cavité principale 46 et sur une première partie de la hauteur du rebord périphérique 48, première partie du rebord périphérique 48 située à la jonction avec le fond 47, où cette empreinte de réception est configurée pour recevoir le tampon adhésif 5 ; et cette empreinte de réception est en outre ménagée sur une seconde partie de la hauteur du rebord périphérique 48, seconde partie située à l'opposé de la première partie et donc du fond 47 de la cavité principale 46, où l'empreinte de réception est alors configurée pour recevoir au moins partiellement le pion de positionnement et de centrage 4, en particulier sa paroi annulaire 22 formant flasque.

Le corps 42 de l'outil 20 comporte en outre un plot 56 saillant du fond 47 de la cavité principale 46.

Ce plot 56 a une forme générale cylindrique, et même circulaire, et présente un diamètre similaire au diamètre de l'orifice 35 du tampon adhésif 5.

Ce plot 56 présente une hauteur suffisante pour à la fois guider et centrer le tampon adhésif 5 lorsque ce dernier est monté sur le corps 42 de l'outil 20.

Ce plot 56 forme donc un organe de centrage du tampon adhésif 5, et même un organe de guidage de ce tampon ; du fait que l'orifice 35 du tampon adhésif 5 est configuré pour être traversé par ce plot 56.

Le corps 42 de l'outil 20 comporte également une tige 57 saillant du plot 56.

Cette tige 57 a, en section, la forme d'un trou de serrure, c'est-à-dire qu'elle comporte deux zones ayant chacune un diamètre différent.

La zone de plus grand diamètre de la tige 57 présente un diamètre similaire au diamètre du trou 26 alors que la zone de plus petit diamètre de la tige 57 présente un diamètre similaire à la largeur de la découpe en U 58.

Cette tige 57 présente une hauteur qui permet notamment le guidage du pion de positionnement et de centrage 4 lorsque ce dernier est monté sur le corps 42 de l'outil 20.

Cette tige 57 forme donc un organe de guidage du pion de positionnement et de centrage 4 et forme en outre, du fait de sa forme en trou de serrure, un élément complémentaire de détrompage.

On va maintenant décrire le procédé de positionnement du tampon adhésif 5 sur le pion de positionnement et de centrage 4 pour la lentille ophtalmique 2, à l'aide du système 3 illustré sur les figures 3 à 5.

Comme indiqué précédemment, l'opticien doit nécessairement positionner correctement, selon une position prédéterminée, le tampon adhésif 5 sur la face inférieure 28 de la paroi annulaire 22 du pion de positionnement et de centrage 4 pour permettre, par la suite, un positionnement correct de l'ensemble formé par le pion de positionnement et de centrage 4 et le tampon adhésif 5 sur la lentille 2.

Pour cela, l'opticien se munit du pion de positionnement et de centrage 4, du tampon adhésif 5 et se rapproche de la machine 1 qui comporte deux outils 20.

L'opticien monte le tampon adhésif 5 sur le corps 42 de l'outil 20, en particulier l'opticien introduit ce tampon adhésif 5 dans la cavité principale 46 du corps 42, avec le plot 56 de l'outil 20 qui traverse l'orifice 35 du tampon adhésif 5 jusqu'à ce que la face inférieure 37 du tampon adhésif 5 soit au contact du fond 47 de cette cavité principale 46 et en contact au moins partiel avec certaines zones du contour périphérique 51 du bloc 42.

Le tampon adhésif 5 est donc positionné et centré par rapport au corps 42 de l'outil 20 dans une position prédéterminée, avec la languette de préhension 39 du tampon adhésif 5 qui est reçue dans l'échancrure 53 ménagée dans le rebord périphérique 48 du bloc 42.

Le tampon adhésif 5 est alors positionné correctement et centré par rapport au corps 42 de l'outil 20.

L'opticien peut alors retirer le film protecteur (non représenté) qui recouvre la face supérieure 36 du tampon adhésif 5.

Une fois le film protecteur (non représenté) retiré, l'opticien approche le pion de positionnement et de centrage 4, avec la face inférieure 28 de la paroi annulaire 22 et la face inférieure 24 de la base 21 tournées vers la face supérieure 36 du tampon adhésif 5.

Bien entendu, on remarquera que le tampon adhésif 5 pourrait être retourné puisque les faces supérieure et inférieure 36, 37 sont identiques, autrement dit, elles sont toutes les deux adhésives.

Le pion de positionnement et de centrage 4 est alors monté sur le corps 42 de l'outil 20, en particulier il est inséré partiellement dans la cavité principale 46 du corps 42 jusqu'à ce que la face inférieure 28 de la paroi annulaire 22 vienne en contact avec la face supérieure 36 du tampon adhésif 5.

Le pion de positionnement et de centrage 4 est à la fois guidé par la tige 57 dont les deux zones sont reçues respectivement dans le trou 26 et la découpe 58 du pion de positionnement et de centrage 4 et par le rebord périphérique 48 du corps 42.

Les pattes de positionnement 31 de la paroi annulaire 22 sont reçues dans les encoches 52 ménagées dans le rebord périphérique 48 du bloc 42 et la protubérance 33 de cette paroi annulaire 22 est quant à elle reçue dans l'échancrure 53 ménagée dans ce rebord périphérique 48.

Le pion de positionnement et de centrage 4 est donc à la fois guidé et centré grâce à cette tige 57 et à ce rebord périphérique 48, du fait des encoches 52 et de l'échancrure 53 qui coopèrent avec respectivement les pattes de positionnement 31 et la protubérance 33.

L'opticien qui a positionné et centré correctement, selon une position et un centrage prédéterminés, à la fois le tampon adhésif 5 par rapport au corps 42 de l'outil 20 et le pion de positionnement et de centrage 4 par rapport au corps 42 de l'outil 20, peut appliquer une force suffisante sur la base 21 du pion de positionnement et de centrage 4 de manière à assurer l'assujettissement de ce dernier avec le tampon adhésif 5.

Grâce à l'outil 20, l'opticien peut très simplement et très rapidement assujettir le tampon élastique 5 au pion de positionnement et de centrage 4 dans une position correcte prédéterminée assurant par la suite le bon déroulement des étapes de fabrication de la lentille ophtalmique 2 qui sera assujettie par sa face avant 6 à la face inférieure 37 du tampon adhésif 5, après que l'opticien ait retiré le film protecteur (non représenté) recouvrant cette face inférieure 37, disposé la base 21 du pion de positionnement et de centrage 4 ensemble avec le tampon adhésif 5, assujetti ce dernier dans la cavité 17 du plot de maintien 16 du bras robotisé 9 et que l'opticien ait en outre activé la machine 1.

Bien entendu, l'ensemble formé par le pion de positionnement et de centrage 4 et le tampon adhésif 5 est positionné sur le bras robotisé sans l'outil 20.

Préalablement, l'opticien doit donc retirer l'ensemble formé par le pion de positionnement et de centrage 4 et par le tampon adhésif 5 de cet outil 20, en agissant à la fois sur un évidement 54 en regard de la languette de préhension 39 et de la protubérance 33 et sur cette languette de préhension 39 et sur cette protubérance 33 pour extraire cet ensemble de la cavité principale 46 du corps 42 de l'outil 20.

Les figures 6 à 8 illustrent une variante de réalisation du système, représentant une version plus petite du système, comparée à la version plus grande du système illustré aux figures 3 à 5.

D'une manière générale, on a employé pour les éléments similaires, les mêmes références mais additionnées du nombre 100.

Le système 103 comporte un pion de positionnement et de centrage 104, un tampon adhésif 105, aussi appelé organe d'assujettissement, et un outil 120 ayant la même fonction que l'outil 20 visible sur les figures 3 à 5.

Le pion de positionnement et de centrage 104 est en tout point identique au pion de positionnement et de centrage 4 visible sur les figures 3 à 5, à l'exception du fait qu'il ne présente pas une forme générale circulaire, mais plutôt oblongue.

En effet, ce pion de positionnement et de centrage 104 présente une base 121 ayant une face supérieure 123, une face inférieure 124 opposée à la face supérieure 123, une fente 125 radialement traversante et un trou 126 débouchant sur les faces supérieure et inférieure 123 et 124.

Ce pion de positionnement et de centrage 104 présente en outre une paroi 122 qui est ici semi-annulaire et qui est pourvue d'une face supérieure 127, d'une face inférieure 128 opposée à la face supérieure 127, d'une pluralité de dents 129, de pattes de positionnement 131 ayant chacune un léger renfoncement 132 et d'une protubérance 133.

Ici, la base 121 et la paroi semi-annulaire 122 sont pourvues de zones aplaties 140 diagonalement opposées de manière à avoir une forme plutôt oblongue.

Sur ces zones aplaties 140, il n'y a bien entendu pas de dent 129 ni de patte de positionnement 131.

En outre, deux des pattes de positionnement 131 de la paroi semi-annulaire 122 sont formées conjointement avec la protubérance 133; et les deux autres pattes de positionnement 131 sont légèrement rognées de telle sorte qu'elles ont plutôt une forme générale triangulaire que trapézoïdale rectangle.

Le tampon adhésif 105 est en tout point identique au tampon adhésif 5 visible sur les figures 3 à 5, à l'exception du fait qu'il présente une forme générale oblongue plutôt que circulaire.

Ce tampon adhésif 105 est donc pourvu d'un corps 134 de forme oblongue dans lequel est ménagé un orifice 135.

Ce tampon adhésif 105 présente en outre une face supérieure 136, une face inférieure 137 opposée à la face supérieure 136, un rebord périphérique extérieur 138 duquel saille une languette de préhension 139.

Ce tampon adhésif 105 est en outre recouvert, à l'état initial, de films protecteurs (non représentés).

L'outil 120 est en tout point identique à l'outil 20 visible sur les figures 3 à 5, à l'exception du fait qu'il est de plus petite taille, en correspondance avec la taille du pion de positionnement et de centrage 104 et la taille du tampon adhésif 105.

L'outil 120 présente donc notamment un corps 142 ayant une paroi latérale extérieure 143 dans laquelle sont ménagés des évidements 154 et ayant une cavité principale 146 délimitée par un fond 147 et par un rebord périphérique 148.

Des évidements 150 de formes différentes sont ménagés dans le fond 147 et une échancrure 143 est en outre ménagée dans le rebord périphérique 148.

Le corps 142 de l'outil 120 présente en outre une face supérieure 144, une face inférieure 145 opposée à cette face supérieure 144 ainsi que des évidements 149 ménagés dans cette face inférieure 145.

Le corps 142 de l'outil 120 présente en outre deux encoches 152 ménagées dans le rebord périphérique 148.

La cavité principale 146 présente un contour périphérique 151 ici de forme oblongue relativement à la forme du tampon adhésif 105 et du pion de positionnement et de centrage 104.

L'ensemble formé par la cavité principale 146, en particulier son contour périphérique 151 et son fond 147, et par le rebord périphérique 148 définit une empreinte de réception à la fois pour le tampon adhésif 105 qui est reçu, par sa face inférieure 137, sur le fond 147 et sur une première partie du rebord périphérique 148, première partie située à la jonction entre ce rebord périphérique 148 et le fond 147 ; et où le pion de positionnement et de centrage 104 est reçu, en particulier sur une deuxième partie de ce rebord périphérique 148, deuxième partie opposée à la première partie de ce rebord périphérique 148.

L'outil 120 comporte en outre un plot 156 saillant du fond 147 de la cavité principale 146 ainsi qu'une tige 157 saillant de ce plot 156.

Ce plot 156 et cette tige 157 sont identiques au plot 56 et à la tige 57 visibles sur la figure 4.

Le procédé de positionnement du tampon adhésif 105 sur la face inférieure 128 de la paroi semi-annulaire 122 du pion de positionnement et de centrage 104 via l'outil 120 sur lequel ce tampon adhésif 105 et ce pion de positionnement et de centrage 104 sont montés de manière guidée et centrée, est identique au procédé de positionnement du tampon adhésif 5 sur le pion de positionnement et de centrage 4 grâce à l'outil 20 illustrés sur les figures 3 à 5.

L'opticien se munit du tampon adhésif 105 et l'introduit dans la cavité principale 146 de l'outil 120 jusqu'à ce que la face inférieure 137 du tampon 105 entre en contact avec le fond 147 de la cavité principale 146 et avec le rebord périphérique extérieur 138 de ce tampon adhésif 105 qui est en regard du contour périphérique 151 de cette cavité principale 146 ; et avec la languette de préhension 139 qui est reçue dans l'échancrure 153 ménagée dans le rebord périphérique 148 de l'outil 120.

Le tampon adhésif 105 est donc guidé et centré par rapport au corps 142 de l'outil 120, notamment grâce au plot 156 qui traverse l'orifice 135 du tampon adhésif 105.

L'opticien retire ensuite le film protecteur (non représenté) recouvrant la face supérieure 136 du tampon adhésif 105 et monte le pion de positionnement et de centrage 104 sur le corps 142 de l'outil 120, avec la face inférieure 128 de la paroi semi-annulaire 122 et la face inférieure 124 de la base 121 tournées vers la face supérieure 136 du tampon adhésif 105.

Le pion de positionnement et de centrage 104 est introduit partiellement dans la cavité principale 146 du corps 142, avec la tige 157 qui est introduite à la fois dans le trou 126 et dans une découpe (non représentée) ménagée dans la face inférieure 124 de la base 121 ; avec deux des pattes de positionnement 131 qui sont reçues dans les encoches 152 ménagées dans le rebord périphérique 148 du corps 142 ; avec les zones aplaties 140 qui se trouvent au moins partiellement en regard du contour périphérique 151 de la cavité principale 146; et avec la protubérance 133 et les deux pattes de positionnement 131 formées conjointement avec cette protubérance 133 qui sont reçues dans l'échancrure 153 ménagée dans ce rebord périphérique 148.

Ce pion de positionnement et de centrage 104 est donc à la fois centré et guidé par rapport au corps 142 de l'outil 120.

L'opticien peut alors agir sur le pion de positionnement et de centrage pour assujettir le tampon adhésif 105 à ce dernier.

Le retrait de l'ensemble formé par le pion de positionnement et de centrage 104 et par le tampon adhésif 105 de l'outil 120 se fait en agissant sur la languette de préhension 139 du tampon adhésif 105 et sur la protubérance 133 du pion de positionnement et de centrage 104.

Les systèmes 3 et 103 illustrés sur les figures 3 à 8 forment un groupe de systèmes.

Ce groupe est donc formé par un premier système 3 comportant un premier tampon adhésif 5, un premier pion de positionnement et de centrage 4 et un premier outil 20 présentant chacun une première taille respective prédéterminée. Ici, cette première taille est définie par le diamètre externe de la paroi annulaire 22 du pion de positionnement et de centrage 4 et par le diamètre externe du tampon adhésif 5, chacun étant environ égal à 20mm.

Ce groupe comporte donc aussi un deuxième système 103 comportant deuxième tampon adhésif 105, un deuxième pion de positionnement et de centrage 104 et un deuxième outil 120 présentant chacun une deuxième taille respective prédéterminée. Ici, cette deuxième taille prédéterminée est définie par le plus grand diamètre externe de la paroi semi-annulaire 122 du pion de positionnement et de centrage 104 et par le diamètre externe du tampon adhésif 105, chacun étant environ égal à 16mm.

Le premier système 3 présente donc une première taille prédéterminée supérieure à la deuxième taille prédéterminée que présente le deuxième système 103.

Les figures 9 à 12 illustrent une variante de réalisation du groupe de systèmes, représentant une version dite assemblée du groupe, comparée à la version dite désassemblée du groupe illustré aux figures 3 à 8.

En outre, le groupe illustré sur les figures 9 à 12 est formé de systèmes conformes à un mode de réalisation différent des systèmes illustrés sur les figures 3 à 8.

D'une manière générale, on a employé pour les éléments similaires aux éléments du système 3 illustré sur les figures 3 à 5 et du système 103 illustré sur les figures 6 à 8, les mêmes références mais additionnées du nombre 200.

Le pion de positionnement et de centrage 204 et le tampon adhésif 205 du système 203 illustré sur les figures 9 à 12 sont en tout point identiques au pion de positionnement et de centrage 4 et au tampon adhésif 5 du système 3 illustré sur les figures 3 à 5.

En outre, le pion de positionnement et de centrage 304 et le tampon adhésif 305 du système 303 illustré sur les figures 9 à 12 sont en tout point identiques au pion de positionnement et de centrage 104 et au tampon adhésif 105 du système 103 illustré sur les figures 6 à 8.

L'outil 220 illustré sur les figures 9 à 12 est très similaire à l'outil 20 illustré sur les figures 3 à 5, à l'exception du fait que cet outil 220 comporte un corps 242 qui se prolonge par une portion tronconique 260 rattachée au corps 242, au niveau de sa face inférieure (non représentée) via un épaulement 261.

En outre, le corps 242 présente une cavité principale 246 à plusieurs niveaux, c'est-à-dire qu'elle comporte une première paroi de fond 247 ainsi qu'une seconde paroi de fond 262 (figure 11) situées plus en profondeur dans la cavité principale 246, c'est-à-dire à l'extrémité de la portion tronconique 260 qui est opposée à l'ouverture principale de la cavité principale 246, au niveau de la face supérieure 244 du corps 242.

Cette deuxième paroi de fond 262 présente centralement une ouverture circulaire 263.

La portion tronconique 260 est en outre pourvue à son extrémité opposée à la face supérieure 244 du corps 242 d'un rebord périphérique 264 saillant de la deuxième paroi de fond 262 et formant un rebord dit d'emboîtement.

La deuxième paroi de fond 262 est le rebord 264 forment une face d'emboîtement.

L'outil 220 présente en outre un plot 256 ainsi qu'une tige 257 qui sont ici formés en une seule pièce avec un plot 356 et une tige 357 prévus pour l'outil 320.

Ces plots 256, 356 et tiges 257, 357 sont formés sur une barre commune 265 configurée pour relier l'outil 220 à l'outil 320, et plus généralement configurée pour relier le système 203 au système 303 afin de former le groupe de systèmes.

L'outil 320 est quant à lui très similaire à l'outil 120 visible sur les figures 6 à 8, à l'exception du fait que cet outil 320 comporte un corps 342 qui se prolonge par une portion tronconique 360 rattachée à ce corps 342 via un épaulement 361.

Cette portion tronconique 360 s'étend au niveau de la face inférieure (non représentée) du corps 342.

Ce corps 342 présente en outre une cavité principale 346 bien plus profonde que la cavité principale 146 de l'outil 120 visible sur les figures 6 à 8.

Cette cavité principale 346 présente une première paroi de fond 347 et une deuxième paroi de fond 362 à l'opposé de la paroi supérieure 344 du corps 342.

La deuxième paroi de fond 362 présente une ouverture circulaire 363 ménagée en son centre.

La portion tronconique 360 présente en outre, à son extrémité opposée à la paroi supérieure 344 du corps 342, un épaulement 366 dit épaulement d'emboîtement.

La deuxième paroi de fond 362 est le rebord 366 forment une face complémentaire d'emboîtement.

Cet épaulement d'emboîtement 366 est configuré pour venir en contact avec le rebord périphérique 264 de la portion tronconique 260 de l'outil 220, avec la deuxième paroi de fond 362 qui est donc configurée pour venir en appui sur la deuxième paroi de fond 262 ; de manière à emboîter l'outil 220 avec l'outil 320.

En outre, la barre commune 265 est quant à elle configurée pour, d'une part que le plot 256 et la tige 257 traversent au moins partiellement l'ouverture 263 ménagée dans la deuxième paroi de fond 262 et que le plot 356 et la tige 357 traversent au moins partiellement l'ouverture 363 ménagée dans la deuxième paroi de fond 362.

On va maintenant décrire le procédé de positionnement et d'assujettissement du tampon adhésif 205 sur le pion de positionnement et de centrage 204 grâce à l'outil 220 ; et le procédé de positionnement et d'assujettissement du tampon adhésif 305 sur le pion de positionnement et de centrage 304 grâce à l'outil 320.

Les procédés sont en tout point identiques de sorte qu'un seul procédé est décrit ci-après.

Ici, l'opticien se munit tout d'abord du pion de positionnement et de centrage 204, respectivement 304, et l'introduit dans la cavité principale 246, respectivement 346, avec la face supérieure 223, respectivement 323, de la base 221, respectivement 321, tournée vers les fonds 247 et 262, respectivement 347 et 362, de la cavité principale 246, respectivement 346.

Le pion de positionnement et de centrage 204, respectivement 304, est guidé et centré par rapport au corps 242, respectivement 342, grâce à son montage autour du plot 256 et de la tige 257, respectivement 356 et 357.

En outre, on notera qu'on retrouve dans les systèmes 203 et 303 les mêmes éléments de détrompage et de retrait que ceux des systèmes 3 et 103 illustrés sur les figures 3 à 8.

La seule différence est que le corps 242, respectivement 342, ne présente pas d'évidement tel que les évidements 49, 50 et 54 du corps 42 de l'outil 20 visible sur les figures 3 à 5 et les évidements 149, 150 et 154 du corps 142 de l'outil 120 visible sur les figures 6 à 8.

Une fois le pion de positionnement et de centrage 204, respectivement 304, positionné, guidé et centré par rapport au corps 242, respectivement 342, l'opticien se munit du tampon adhésif 205, respectivement 305, et l'introduit également dans la cavité principale 246, respectivement 346, avec sa face inférieure 237, respectivement 337, tournée vers la face inférieure 228, respectivement 328, de la paroi annulaire 222, respectivement de la paroi semi-annulaire 322.

Le tampon adhésif 205, respectivement 305, est positionné, guidé et centré par rapport au corps 242, respectivement 342, sur le pion de positionnement et de centrage 204, respectivement 304, grâce notamment à la tige 257, respectivement 357, qui traverse l'orifice 235, respectivement 335, du tampon adhésif 205, respectivement 305.

L'opticien appuie alors sur le tampon adhésif 205, respectivement 305, pour assujettir suffisamment ce dernier sur le pion de positionnement et de centrage 204, respectivement 304.

Bien entendu, l'opticien aura préalablement pris la précaution de retirer le film protecteur (non représenté) recouvrant la face inférieure 237, respectivement 337, du tampon adhésif 205, respectivement 305.

Le retrait de l'ensemble formé par le pion de positionnement et de centrage 204, respectivement 304, et par le tampon adhésif 205, respectivement 305, se fait de la même manière que pour les systèmes 3 et 103 illustrés sur les figures 3 à 8, en agissant sur les mêmes éléments de retrait que comportent le pion de positionnement et de centrage 204, respectivement 304, et le tampon adhésif 205, respectivement 305.

En outre, le groupe formé par les systèmes 203 et 303 est un groupe présentant des systèmes de différentes tailles prédéterminées puisque le système 203 présente la même taille prédéterminée que le système 3 illustré sur les figures 3 à 5 et le système 303 présente la même taille prédéterminée que le système 103 illustré sur les figures 6 à 8.

Dans des variantes non illustrées :
- l'organe d'assujettissement ne présente ni une forme générale cylindrique ni une forme générale oblongue, mais plutôt une forme générale rectangulaire, voire parallélépipédique ; et le cas échéant, le corps de l'outil présente aussi une forme générale rectangulaire, voire parallélépipédique ;
- l'organe d'assujettissement ne présente pas une surface de contact similaire à celle du pion de positionnement et de centrage mais plutôt une surface de contact inférieure ou supérieure à celle de ce pion ;
- l'organe d'assujettissement et/ou le pion de positionnement et de centrage ne présentent pas respectivement d'orifice central et/ou de trou central, mais l'organe d'assujettissement et/ou le pion de positionnement sont plutôt pleins ;
- l'organe d'assujettissement ne présente pas de languette de préhension pour le retrait de l'ensemble formé par cet organe et par le pion de positionnement et de centrage ; et donc le corps de l'outil ne présente pas d'échancrure ménagée dans son rebord périphérique pour recevoir une telle languette ;
- le pion de positionnement et de centrage ne présente pas de protubérance pour le retrait de l'ensemble formé par cet organe et par le pion de positionnement et de centrage ; et donc le corps de l'outil ne présente pas d'échancrure ménagée dans son rebord périphérique pour recevoir une telle protubérance ;
- le pion de positionnement et de centrage ne présente pas de patte de positionnement en saillie de la base du pion mais plutôt des renfoncements ménagés dans cette base ; et le cas échéant, le corps de l'outil ne présente pas d'encoches configurées pour recevoir de telles pattes mais plutôt des protubérances configurées pour s'engager dans les renfoncements du pion ;
- le pion de positionnement et de centrage et l'organe d'assujettissement visibles sur les figures 3 à 5 ne présentent pas un grand diamètre d'environ 20mm, mais plus généralement un grand diamètre compris entre environ 18mm et 22mm ;
- le pion de positionnement et de centrage et l'organe d'assujettissement visibles sur les figures 6 à 9 ne présentent pas un diamètre moyen d'environ 16mm, mais plutôt généralement un diamètre moyen compris entre environ 14mm et 18mm ;
- la barre commune n'est pas une barre de liaison des deux outils mais sert à l'éjection de l'ensemble « pion - organe d'assujettissement » ;
- l'outil n'est pas intégré directement dans la coque d'une machine telle que celle illustrée sur la figure 1, mais cet outil est plutôt distinct et est ainsi dit individuel ;
- le système est enveloppé dans un conditionnement, aussi appelé blister, avec le pion de positionnement et de centrage et l'organe d'assujettissement qui sont montés sur l'outil ; et le cas échéant l'ensemble formé du système et du conditionnement est facilement transportable et stockable ;
- le système est enveloppé dans un conditionnement, aussi appelé blister, avec le pion de positionnement et de centrage et l'organe d'assujettissement qui sont chacun dans divers espaces distincts du blister ; et le cas échéant l'ensemble formé du système et du conditionnement est facilement transportable et stockable ;
- le groupe illustré sur les figures 9 à 12 ne présente pas deux corps d'outil distincts, emboîtables et ayant une barre commune, mais le groupe présente plutôt deux corps d'outil moulés en une seule pièce de matière plastique, chacun des corps ayant son propre plot et sa propre tige ; et/ou
- le groupe illustré sur les figures 9 à 12 ne comporte pas seulement deux outils mais plutôt 3, voire 4 outils distincts les uns des autres.

On rappelle plus généralement que l'invention ne se limite pas aux exemples décrits et représentés.

## Revendications

1. Système comportant un pion de positionnement et de centrage (4 ; 104 ; 204 ; 304) pour lentille ophtalmique (2) configuré pour être assujetti à ladite lentille ophtalmique (2), un organe d'assujettissement (5 ; 105 ; 205 ; 305) configuré d'une part pour être positionné sur ledit pion de positionnement et de centrage (4 ; 104 ; 204 ; 304) et pour être assujetti à ce dernier et d'autre part pour être assujetti à ladite lentille ophtalmique (2) ; **caractérisé en ce que** ledit système comporte en outre un outil (20 ; 120 ; 220 ; 320) pour le positionnement dudit organe d'assujettissement (5; 105; 205; 305) sur ledit pion de positionnement et de centrage (4 ; 104 ; 204 ; 304), lequel outil (20 ; 120 ; 220 ; 320) comporte un corps (42 ; 142 ; 242 ; 342) pourvu d'au moins une empreinte de réception configurée pour recevoir au moins partiellement l'un au moins dudit organe d'assujettissement (5; 105; 205; 305) et dudit pion de positionnement et de centrage (4; 104 ; 204 ; 304), au moins un organe de centrage (48, 56 ; 148, 156 ; 257) dudit organe d'assujettissement (5 ; 105 ; 205 ; 305) et au moins un organe de guidage (48, 57 ; 148, 157 ; 256) dudit pion de positionnement et de centrage (4 ; 104 ; 204 ; 304) ; ladite empreinte, ledit au moins un organe de centrage (48, 56 ; 148,156 ; 257) et ledit au moins un organe de guidage (48, 57 ; 148, 157 ; 256) étant configurés de telle sorte que, lorsque ledit organe d'assujettissement (5 ; 105 ; 205 ; 305) et ledit pion de positionnement et de centrage (4 ; 104 ; 204 ; 304) sont montés sur ledit outil (20 ; 120 ; 220 ; 320), ledit organe d'assujettissement (5 ; 105 ; 205 ; 305) est centré par rapport audit corps (42 ; 142 ; 242 ; 342) et ledit pion de positionnement et de centrage (4 ; 104 ; 204 ; 304) est guidé par rapport audit corps (42 ; 142 ; 242 ; 342); grâce à quoi ledit organe d'assujettissement (5; 105; 205; 305) est positionné selon une position prédéterminée sur ledit pion de positionnement et de centrage (4 ; 104 ; 204 ; 304).

2. Système selon la revendication 1, **caractérisé en ce que** l'un au moins dudit pion de positionnement et de centrage (4 ; 104 ; 204 ; 304) et dudit organe d'assujettissement (5 ; 105 ; 205 ; 305) présente une forme générale cylindrique ayant un contour périphérique et ledit corps (42 ; 142 ; 242 ; 342) comporte une cavité (46 ; 146 ; 246 ; 346) ayant une forme générale cylindrique délimitée par un fond (47 ; 147 ; 247 ; 347) et un rebord périphérique (48 ; 148), laquelle cavité (46 ; 146 ; 246 ; 346) présente un contour périphérique (51 ; 151) au moins partiellement similaire et au moins aussi grand que ledit contour périphérique de l'un au moins dudit pion de positionnement et de centrage (4 ; 104 ; 204 ; 304) et dudit organe d'assujettissement (5 ; 105 ; 205 ; 305) ; et ledit organe de guidage dudit pion de positionnement et de centrage (4 ; 104 ; 204 ; 304) est au moins partiellement formé par ledit rebord périphérique (48 ; 148).

3. Système selon la revendication 2, **caractérisé en ce que** ladite au moins une empreinte de réception est ménagée sur au moins une partie dudit fond (47 ; 147 ; 247 ; 347) de ladite cavité (46 ; 146 ; 246 ; 346) dudit corps (42 ; 142 ; 242 ; 342) et sur au moins une première partie dudit rebord périphérique (48 ; 148) dudit corps (42 ; 142 ; 242 ; 342), première partie dudit rebord périphérique (48 ; 148) située à la jonction avec ledit fond (47 ; 147 ; 247 ; 347).

4. Système selon l'une des revendications 2 et 3, **caractérisé en ce que** ladite au moins une empreinte de réception est ménagée sur au moins une seconde partie dudit rebord périphérique (48 ; 148) dudit corps (42 ; 142 ; 242 ; 342), seconde partie dudit rebord périphérique (48 ; 148) située à l'opposé dudit fond (47 ; 147 ; 247 ; 347) de ladite cavité (46 ; 146 ; 246 ; 346) dudit corps (42 ; 142 ; 242 ; 342).

5. Système selon l'une quelconque des revendications 1 à 4, **caractérisé en ce que** ledit au moins un organe de centrage dudit organe d'assujettissement (5 ; 105) est formé par un plot (56 ; 156) saillant d'un fond (47 ; 147) d'une cavité (46 ; 146) dudit corps (42 ; 142) ; et ledit organe d'assujettissement (5 ; 105) présente un orifice (35 ; 135) configuré pour être traversé par ledit plot (56 ; 156).

6. Système selon la revendication 5, **caractérisé en ce que** ledit au moins un organe de guidage dudit pion de positionnement et de centrage (4 ; 104) est formé par une tige (57 ; 157) saillant dudit plot (56 ; 156) ; et ledit pion de positionnement et de centrage (4 ; 104) présente un trou (26 ; 126) configuré pour recevoir ladite tige (57 ; 157).

7. Système selon l'une quelconque des revendications 1 à 6, **caractérisé en ce que** ledit pion de positionnement et de centrage (4 ; 104) présente au moins un élément de détrompage (31 ; 131) et ledit corps (42 ; 142) dudit outil (20; 120) comporte au moins un élément complémentaire de détrompage (52 ; 152) configuré pour coopérer avec ledit au moins un élément de détrompage (31 ; 131) dudit pion de positionnement et de centrage (4 ; 104).

8. Système selon la revendication 7, **caractérisé en ce que** ledit au moins un élément de détrompage dudit pion de positionnement et de centrage (4 ; 104) est formé par une patte de positionnement (31 ; 131) et ledit au moins un élément complémentaire de détrompage dudit corps (42 ; 142) dudit outil (20; 120) est formé par une encoche (52 ; 152) ménagée dans un rebord périphérique (48 ; 148) dudit corps (20 ; 120) et configurée pour recevoir ladite patte de positionnement (31 ; 131).

9. Système selon l'une quelconque des revendications 1 à 8, **caractérisé en ce que** ledit organe d'assujettissement (5 ; 105) présente au moins un premier élément de retrait (39 ; 139), ledit pion de positionnement et de centrage (4 ; 104) présente au moins un second élément de retrait (3 ; 133) et ledit corps (42 ; 142) dudit outil (20 ; 120) comporte au moins un élément complémentaire de retrait (53 ; 153) configuré pour coopérer avec ledit au moins un premier élément de retrait (39 ; 139) et avec ledit au moins un second élément de retrait (53 ; 153).

10. Système selon la revendication 9, **caractérisé en ce que** ledit au moins un premier élément de retrait dudit organe d'assujettissement (5 ; 105) est formé par une languette de préhension (39 ; 139), ledit au moins un second élément de retrait dudit pion de positionnement et de centrage (4 ; 104) est formé par une protubérance (33 ; 133) et ledit au moins un élément complémentaire de retrait dudit corps (42 ; 142) dudit outil (20 ; 120) est formé par une échancrure (53 ; 153) ménagée dans un rebord périphérique (48 ; 148) dudit corps (42 ; 142) et configurée pour recevoir ladite languette (39 ; 139) et ladite protubérance (33 ; 133).

11. Groupe de systèmes **caractérisé en ce qu'**il comporte un premier système (3 ; 203) selon l'une quelconque des revendications 1 à 10 et un deuxième système (103 ; 303) selon l'une quelconque des revendications 1 à 10; ledit premier système (3; 203) comportant un premier organe d'assujettissement (5 ; 205), un premier pion de positionnement et de centrage (4 ; 204) et un premier outil (20 ; 220) présentant chacun une première taille respective prédéterminée; et ledit deuxième système (103; 303) comportant un deuxième organe d'assujettissement (105; 305), un deuxième pion de positionnement et de centrage (104; 304) et un deuxième outil (120; 320) présentant chacun une deuxième taille respective prédéterminée inférieure à ladite première taille prédéterminée.

12. Groupe selon la revendication 11, **caractérisé en ce que** ledit premier outil (203) comporte un premier corps (242, 260) pourvu d'une première face d'emboîtement (262, 266) et ledit deuxième outil (303) comporte un deuxième corps (342, 360) pourvu d'une deuxième face complémentaire d'emboîtement (362, 366) configurée pour être reçue dans ladite première face d'emboîtement (262, 266).

13. Groupe selon la revendication 12, **caractérisé en ce qu'**il comporte en outre une barre (265) commune aux premier et deuxième systèmes (203, 303) et configurée pour traverser lesdits premier et deuxième corps (242, 342), ladite barre (265) présentant une portion centrale formant un plot de centrage desdits premier et deuxième organes d'assujettissement (205, 305) et deux portions d'extrémités (257, 357) disposées de part et d'autre de ladite portion centrale (256, 356), lesdites portions d'extrémité (257, 357) formant des tiges de guidage respectivement des premier et deuxième pions de positionnement et de centrage (204, 304).

14. Procédé de positionnement d'un organe d'assujettissement (5 ; 105 ; 205 ; 305) sur un pion de positionnement et de centrage (4 ; 104 ; 204 ; 304) pour lentille ophtalmique (2) à l'aide d'un système (3 ; 103 ; 203 ; 303) selon l'une quelconque des revendications 1 à 10, comportant les étapes suivantes :
- fournir un pion de positionnement et de centrage (4 ; 104 ; 204 ; 304) pour lentille ophtalmique (2) configuré pour être assujetti à ladite lentille ophtalmique (2) ;
- fournir un organe d'assujettissement (5 ; 105 ; 205 ; 305) configuré d'une part pour être positionné sur ledit pion de positionnement et de centrage (4 ; 104; 204; 304) et pour être assujetti à ce dernier et d'autre part pour être assujetti à ladite lentille ophtalmique (2) ; le procédé étant **caractérisé en ce qu'**il comporte en outre les étapes suivantes :
- fournir un outil (20 ; 120 ; 220 ; 320) comportant un corps (42 ; 142 ; 242 ; 342) pourvu d'au moins une empreinte de réception configurée pour recevoir au moins partiellement l'un au moins dudit organe d'assujettissement (5 ; 105 ; 205 ; 305) et dudit pion de positionnement et de centrage (4 ; 104 ; 204; 304), d'au moins un organe de centrage (48, 56; 148, 156; 257) dudit organe d'assujettissement (5 ; 105; 205; 305) et d'au moins un organe de guidage (48, 57 ; 148, 157 ; 256) dudit pion de positionnement et de centrage (4 ; 104 ; 204 ; 304) ;
- disposer au moins partiellement l'un au moins dudit organe d'assujettissement (5 ; 105 ; 205 ; 305) et dudit pion de positionnement et de centrage (4 ; 104 ; 204 ; 304) dans ladite au moins une empreinte de réception ;
- guider ledit pion de positionnement et de centrage (4 ; 104 ; 204 ; 304) par rapport audit corps (42 ; 142 ; 242 ; 342) par le biais dudit au moins un organe de guidage (48, 57 ; 148, 157 ; 256) dudit outil (20 ; 120 ; 220 ; 320) ;
- centrer ledit organe d'assujettissement (5 ; 105; 205; 305) par rapport audit corps (42 ; 142 ; 242 ; 342) par le biais dudit au moins un organe de centrage (48, 56 ; 148, 156 ; 257) dudit outil (20 ; 120 ; 220 ; 320) ; grâce à quoi ledit organe d'assujettissement (5 ; 105 ; 205 ; 305) est positionné selon une position prédéterminée sur ledit pion de positionnement et de centrage (4 ; 104 ; 204 ; 304).

15. Machine de positionnement et d'assujettissement d'une lentille ophtalmique (2) sur un pion de positionnement et de centrage (4 ; 104 ; 204 ; 304), par le biais d'un organe d'assujettissement (5 ; 105 ; 205 ; 305) préalablement positionné et assujetti sur ledit pion de positionnement et de centrage (4 ; 104 ; 204 ; 304), comportant au moins un système (3 ; 103 ; 203 ; 303) selon l'une quelconque des revendications 1 à 10.

## Patentansprüche

1. System, das einen Positionier- und Zentrierbolzen (4; 104; 204; 304) für eine ophthalmische Linse (2), der konfiguriert ist, an der ophthalmische Linse (2) befestigt zu werden, und ein Befestigungsorgan (5; 105; 205; 305) aufweist, das konfiguriert ist, einerseits auf dem Positionier- und Zentrierbolzen (4; 104; 204; 304) positioniert und an diesem befestigt und andererseits an der ophthalmischen Linse (2) befestigt zu werden; **dadurch gekennzeichnet, dass** das System außerdem ein Werkzeug (20; 120; 220; 320) für die Positionierung des Befestigungsorgans (5; 105; 205; 305) auf dem Positionier- und Zentrierbolzen (4; 104; 204; 304) aufweist, welches Werkzeug (20; 120; 220; 320) einen Körper (42; 142; 242; 342), der mit mindestens einer Aufnahmevertiefung versehen ist, die konfiguriert ist, mindestens einen von dem Befestigungsorgan (5; 105; 205; 305) und dem Positionier- und Zentrierbolzen (4; 104; 204; 304) zumindest teilweise aufzunehmen, mindestens ein Zentrierorgan (48, 56; 148, 156; 257) des Befestigungsorgans (5; 105; 205; 305) und mindestens ein Führungsorgan (48, 57; 148, 157; 256) des Positionier- und Zentrierbolzens (4; 104; 204; 304) aufweist; wobei die Vertiefung, das mindestens eine Zentrierorgan (48, 56; 148, 156; 257) und das mindestens eine Führungsorgan (48, 57; 148, 157; 256) so konfiguriert sind, dass, wenn das Befestigungsorgan (5; 105; 205; 305) und der Positionier- und Zentrierbolzen (4; 104; 204; 304) auf das Werkzeug (20; 120; 220; 320) montiert sind, das Befestigungsorgan (5; 105; 205; 305) bezüglich des Körpers (42; 142; 242; 342) zentriert ist und der Positionier- und Zentrierbolzen (4; 104; 204; 304) bezüglich des Körpers (42; 142; 242; 342) geführt wird; wodurch das Befestigungsorgan (5; 105; 205; 305) gemäß einer vorbestimmten Stellung auf dem Positionier- und Zentrierbolzen (4; 104; 204; 304) positioniert wird.

2. System nach Anspruch 1, **dadurch gekennzeichnet, dass** mindestens einer von dem Positionier- und Zentrierbolzen (4; 104; 204; 304) und dem Befestigungsorgan (5; 105; 205; 305) eine allgemein zylindrische Form aufweist, die eine Umfangskontur hat, und der Körper (42; 142; 242; 342) einen Hohlraum (46; 146; 246; 346) aufweist, der eine allgemein zylindrische Form hat, die von einem Boden (47; 147; 247; 347) und einer Umfangsrandleiste (48; 148) begrenzt wird, wobei der Hohlraum (46; 146; 246; 346) eine Umfangskontur (51; 151) aufweist, die im Wesentlichen teilweise gleich der und mindestens genauso groß wie die Umfangskontur mindestens eines des Positionier- und Zentrierbolzens (4; 104; 204; 304) und des Befestigungsorgans (5; 105; 205; 305) ist; und das Führungsorgan des Positionier- und Zentrierbolzens (4; 104; 204; 304) mindestens teilweise von der Umfangsrandleiste (48; 148) gebildet wird.

3. System nach Anspruch 2, **dadurch gekennzeichnet, dass** die mindestens eine Aufnahmevertiefung auf mindestens einem Teil des Bodens (47; 147; 247; 347) des Hohlraums (46; 146; 246; 346) des Körpers (42; 142; 242; 342) und auf mindestens einem ersten Teil der Umfangsrandleiste (48; 148) des Körpers (42; 142; 242; 342) ausgespart ist, erster Teil der Umfangsrandleiste (48; 148), der sich an der Verbindung mit dem Boden (47; 147; 247; 347) befindet.

4. System nach einem der Ansprüche 2 und 3, **dadurch gekennzeichnet, dass** die mindestens eine Aufnahmevertiefung auf mindestens einem zweiten Teil der Umfangsrandleiste (48; 148) des Körpers (42; 142; 242; 342) ausgespart ist, wobei der zweite Teil der Umfangsrandleiste (48; 148) sich entgegengesetzt zum Boden (47; 147; 247; 347) des Hohlraums (46; 146; 246; 346) des Körpers (42; 142; 242; 342) befindet.

5. System nach einem der Ansprüche 1 bis 4, **dadurch gekennzeichnet, dass** das mindestens eine Zentrierorgan des Befestigungsorgans (5; 105) von einem Block (56; 156) gebildet wird, der von einem Boden (47; 147) eines Hohlraums (46; 146) des Körpers (42; 142) vorsteht; und das Befestigungsorgan (5; 105) eine Öffnung (35; 135) aufweist, die konfiguriert ist, vom Block (56; 156) durchquert zu werden.

6. System nach Anspruch 5, **dadurch gekennzeichnet, dass** das mindestens eine Führungsorgan des Positionier- und Zentrierbolzens (4; 104) von einer Stange (57; 157) gebildet wird, die vom Block (56; 156) vorsteht; und der Positionier- und Zentrierbolzen (4; 104) ein Loch (26; 126) aufweist, das konfiguriert ist, die Stange (57; 157) aufzunehmen.

7. System nach einem der Ansprüche 1 bis 6, **dadurch gekennzeichnet, dass** der Positionier- und Zentrierbolzen (4; 104) mindestens ein Unverwechselbarkeitselement (31; 131) aufweist, und der Körper (42; 142) des Werkzeugs (20; 120) mindestens ein komplementäres Unverwechselbarkeitselement (52; 152) aufweist, das konfiguriert ist, mit dem mindestens einen Unverwechselbarkeitselement (31; 131) des Positionier- und Zentrierbolzens (4; 104) zusammenzuwirken.

8. System nach Anspruch 7, **dadurch gekennzeichnet, dass** das mindestens eine Unverwechselbarkeitselement des Positionier- und Zentrierbolzens (4; 104) von einer Positionierlasche (31; 131) gebildet wird, und das mindestens eine komplementäre Unverwechselbarkeitselement des Körpers (42; 142) des Werkzeugs (20; 120) von einer Kerbe (52; 152) gebildet wird, die in einer Umfangsrandleiste (48; 148) des Körpers (20; 120) ausgespart und konfiguriert ist, die Positionierlasche (31; 131) aufzunehmen.

9. System nach einem der Ansprüche 1 bis 8, **dadurch gekennzeichnet, dass** das Befestigungsorgan (5; 105) mindestens ein erstes Herausziehelement (39; 139) aufweist, der Positionier- und Zentrierbolzen (4; 104) mindestens ein zweites Herausziehelement (3; 133) aufweist, und der Körper (42; 142) des Werkzeugs (20; 120) mindestens ein komplementäres Herausziehelement (53; 153) aufweist, das konfiguriert ist, mit dem mindestens einen ersten Herausziehelement (39; 139) und mit dem mindestens einen zweiten Herausziehelement (53; 153) zusammenzuwirken.

10. System nach Anspruch 9, **dadurch gekennzeichnet, dass** das mindestens eine erste Herausziehelement des Befestigungsorgans (5; 105) von einer Greifzunge (39; 139) gebildet wird, das mindestens eine zweite Herausziehelement des Positionier- und Zentrierbolzens (4; 104) von einem Vorsprung (33; 133) gebildet wird, und das mindestens eine komplementäre Herausziehelement des Körpers (42; 142) des Werkzeugs (20; 120) von einer Aussparung (53; 153) gebildet wird, die in einer Umfangsrandleiste (48; 148) des Körpers (42; 142) ausgespart und konfiguriert ist, die Zunge (39; 139) und den Vorsprung (33; 133) aufzunehmen.

11. Gruppe von Systemen, **dadurch gekennzeichnet, dass** sie ein erstes System (3; 203) nach einem der Ansprüche 1 bis 10 und ein zweites System (103; 303) nach einem der Ansprüche 1 bis 10 aufweist, wobei das erste System (3; 203) ein erstes Befestigungsorgan (5; 205), einen ersten Positionier- und Zentrierbolzen (4; 204) und ein erstes Werkzeug (20; 220) aufweist, die je eine erste vorbestimmte Größe aufweisen; und das zweite System (103; 303) ein zweites Befestigungsorgan (105; 305), einen zweiten Positionier- und Zentrierbolzen (104; 304) und ein zweites Werkzeug (120; 320) aufweist, die je eine zweite vorbestimmte Größe aufweisen, die kleiner ist als die erste vorbestimmte Größe.

12. Gruppe nach Anspruch 11, **dadurch gekennzeichnet, dass** das erste Werkzeug (203) einen ersten Körper (242, 260) aufweist, der mit einer ersten Einsteckseite (262, 266) versehen ist, und das zweite Werkzeug (303) einen zweiten Körper (342, 360) aufweist, der mit einer zweiten komplementären Einsteckseite (362, 366) versehen ist, die konfiguriert ist, in der ersten Einsteckseite (262, 266) aufgenommen zu werden.

13. Gruppe nach Anspruch 12, **dadurch gekennzeichnet, dass** sie außerdem eine Stange (265) aufweist, die dem ersten und dem zweiten System (203, 303) gemeinsam und konfiguriert ist, den ersten und zweiten Körper (242, 342) zu durchqueren, wobei die Stange (265) einen zentralen Abschnitt, der einen Zentrierblock des ersten und zweiten Befestigungsorgans (205, 305) bildet, und zwei Endabschnitte (257, 357) aufweist, die zu beiden Seiten des zentralen Abschnitts (256, 356) angeordnet sind, wobei die Endabschnitte (257, 357) Führungsstäbe des ersten und des zweiten Positionier- und Zentrierbolzens (204, 304) bilden.

14. Verfahren zur Positionierung eines Befestigungsorgans (5; 105; 205; 305) auf einem Positionier- und Zentrierbolzen (4; 104; 204; 304) für eine ophthalmische Linse (2) mit Hilfe eines Systems (3; 103; 203; 303) nach einem der Ansprüche 1 bis 10, das die folgenden Schritte aufweist:
- Liefern eines Positionier- und Zentrierbolzens (4; 104; 204; 304) für eine ophthalmische Linse (2), der konfiguriert ist, an der ophthalmischen Linse (2) befestigt zu werden;
- Liefern eines Befestigungsorgans (5; 105; 205; 305), das konfiguriert ist, einerseits auf dem Positionier- und Zentrierbolzen (4; 104; 204; 304) positioniert und an diesem befestigt und andererseits an der ophthalmischen Linse (2) befestigt zu werden;
wobei das Verfahren **dadurch gekennzeichnet ist, dass** es außerdem die folgenden Schritte aufweist:
- Liefern eines Werkzeugs (20; 120; 220; 320), das einen Körper (42; 142; 242; 342) aufweist, der mit mindestens einer Aufnahmevertiefung, die konfiguriert ist, mindestens einen des Befestigungsorgans (5; 105; 205; 305) und des Positionier- und Zentrierbolzens (4; 104; 204; 304) mindestens teilweise aufzunehmen, mit mindestens einem Zentrierorgan (48, 56; 148, 156; 257) des Befestigungsorgans (5; 105; 205; 305) und mit mindestens einem Führungsorgan (48, 57; 148, 157; 256) des Positionier- und Zentrierbolzens (4; 104; 204; 304) versehen ist;
- Anordnen mindestens teilweise mindestens eines von dem Befestigungsorgan (5; 105; 205; 305) und dem Positionier- und Zentrierbolzen (4; 104; 204; 304) in der mindestens einen Aufnahmevertiefung;
- Führen des Positionier- und Zentrierbolzens (4; 104; 204; 304) bezüglich des Körpers (42; 142; 242; 342) mittels des mindestens einen Führungsorgans (48, 57; 148, 157; 256) des Werkzeugs (20; 120; 220; 320);
- Zentrieren des Befestigungsorgans (5; 105; 205; 305) bezüglich des Körpers (42; 142; 242; 342) mittels des mindestens einen Zentrierorgans (48, 56; 148, 156; 257) des Werkzeugs (20; 120; 220; 320); wodurch das Befestigungsorgan (5; 105; 205; 305) gemäß einer vorbestimmten Stellung auf dem Positionier- und Zentrierbolzen (4; 104; 204; 304) positioniert wird.

15. Maschine zur Positionierung und Befestigung einer ophthalmischen Linse (2) auf einem Positionier- und Zentrierbolzen (4; 104; 204; 304) mittels eines Befestigungsorgans (5; 105; 205; 305), das vorher auf dem Positionier- und Zentrierbolzen (4; 104; 204; 304) positioniert und befestigt wird, die mindestens ein System (3; 103; 203; 303) nach einem der Ansprüche 1 bis 10 aufweist.

## Claims

1. System comprising a positioning and centering pin (4; 104; 204; 304) for an ophthalmic lens (2), said positioning and centering pin (4; 104; 204; 304) being configured to be attached to said ophthalmic lens (2), and an attachment member (5; 105; 205; 305) configured to be positioned on said positioning and centering pin (4; 104; 204; 304) and to be attached to the latter and also to be attached to said ophthalmic lens (2), **characterized in that** said system also has a tool (20; 120; 220; 320) for positioning said attachment member (5; 105; 205; 305) on said positioning and centering pin (4; 104; 204; 304), said tool (20; 120; 220; 320) having a body (42; 142; 242; 342) provided with at least one receiving recess configured to at least partially receive at least one of said attachment member (5; 105; 205; 305) and said positioning and centering pin (4; 104; 204; 304), at least one centering member (48, 56; 148, 156; 257) for centering said attachment member (5; 105; 205; 305), and at least one guiding member (48, 57; 148, 157; 256) for guiding said positioning and centering pin (4; 104; 204; 304); said recess, said at least one centering member (48, 56; 148, 156; 257) and said at least one guiding member (48, 57; 148, 157; 256) being configured such that, when said attachment member (5; 105; 205; 305) and said positioning and centering pin (4; 104; 204; 304) are mounted on said tool (20; 120; 220; 320), said attachment member (5; 105; 205; 305) is centered with respect to said body (42; 142; 242; 342) and said positioning and centering pin (4; 104; 204; 304) is guided with respect to said body (42; 142; 242; 342); by virtue of which said attachment member (5; 105; 205; 305) is positioned in a predetermined position on said positioning and centering pin (4; 104; 204; 304).

2. System according to Claim 1, **characterized in that** at least one of said positioning and centering pin (4; 104; 204; 304) and said attachment member (5; 105; 205; 305) has a cylindrical overall shape having a peripheral contour, and said body (42; 142; 242; 342) has a cavity (46; 146; 246; 346) having a cylindrical overall shape delimited by a bottom (47; 147; 247; 347) and a peripheral rim (48; 148), said cavity (46; 146; 246; 346) having a peripheral contour (51; 151) at least partially similar to and at least as large as said peripheral contour of at least one of said positioning and centering pin (4; 104; 204; 304) and said attachment member (5; 105; 205; 305), and said guiding member for guiding said positioning and centering pin (4; 104; 204; 304) is at least partially formed by said peripheral rim (48; 148).

3. System according to Claim 2, **characterized in that** said at least one receiving recess is provided in at least one part of said bottom (47; 147; 247; 347) of said cavity (46; 146; 246; 346) in said body (42; 142; 242; 342) and in at least one first part of said peripheral rim (48; 148) of said body (42; 142; 242; 342), said first part of said peripheral rim (48; 148) being located at the junction with said bottom (47; 147; 247; 347).

4. System according to either of Claims 2 and 3, **characterized in that** said at least one receiving recess is provided in at least one second part of said peripheral rim (48; 148) of said body (42; 142; 242; 342), said second part of said peripheral rim (48; 148) being located away from said bottom (47; 147; 247; 347) of said cavity (46; 146; 246; 346) in said body (42; 142; 242; 342).

5. System according to any one of Claims 1 to 4, **characterized in that** said at least one centering member for centering said attachment member (5; 105) is formed by a protrusion (56; 156) protruding from a bottom (47; 147) of a cavity (46; 146) in said body (42; 142), and said attachment member (5; 105) has an orifice (35; 135) configured for said protrusion (56; 156) to pass through.

6. System according to Claim 5, **characterized in that** said at least one guiding member for guiding said positioning and centering pin (4; 104) is formed by a stem (57; 157) protruding from said protrusion (56; 156), and said positioning and centering pin (4; 104) has a hole (26; 126) configured to receive said stem (57; 157).

7. System according to any one of Claims 1 to 6, **characterized in that** said positioning and centering pin (4; 104) has at least one error-proofing element (31; 131) and said body (42; 142) of said tool (20; 120) has at least one complementary error-proofing element (52; 152) configured to engage with said at least one error-proofing element (31; 131) of said positioning and centering pin (4; 104).

8. System according to Claim 7, **characterized in that** said at least one error-proofing element of said positioning and centering pin (4; 104) is formed by a positioning tab (31; 131) and said at least one complementary error-proofing element of said body (42; 142) of said tool (20; 120) is formed by a notch (52; 152) provided in a peripheral rim (48; 148) of said body (20; 120) and configured to receive said positioning tab (31; 131).

9. System according to any one of Claims 1 to 8, **characterized in that** said attachment member (5; 105) has at least one first removal element (39; 139), said positioning and centering pin (4; 104) has at least one second removal element (3; 133) and said body (42; 142) of said tool (20; 120) has at least one complementary removal element (53; 153) configured to engage with said at least one first removal element (39; 139) and with said at least one second removal element (53; 153).

10. System according to Claim 9, **characterized in that** said at least one first removal element of said attachment member (5; 105) is formed by a gripping tongue (39; 139), said at least one second removal element of said positioning and centering pin (4; 104) is formed by a protuberance (33; 133) and said at least one complementary removal element of said body (42; 142) of said tool (20; 120) is formed by an indentation (53; 153) provided in a peripheral rim (48; 148) of said body (42; 142) and configured to receive said tongue (39; 139) and said protuberance (33; 133).

11. Group of systems, **characterized in that** it has a first system (3; 203) according to any one of Claims 1 to 10 and a second system (103; 303) according to any one of Claims 1 to 10; said first system (3; 203) having a first attachment member (5; 205), a first positioning and centering pin (4; 204) and a first tool (20; 220), each having a respective first predetermined size, and said second system (103; 303) having a second attachment member (105; 305), a second positioning and centering pin (104; 304) and a second tool (120; 320), each having a respective second predetermined size that is less than said first predetermined size.

12. Group according to Claim 11, **characterized in that** said first tool (203) has a first body (242, 260) provided with a first interlocking face (262, 266) and said second tool (303) has a second body (342, 360) provided with a complementary second interlocking face (362, 366) configured to be received in said first interlocking face (262, 266).

13. Group according to Claim 12, **characterized in that** it also has a bar (265) that is shared by the first and second systems (203, 303) and is configured to pass through said first and second bodies (242, 342), said bar (265) having a central portion that forms a protrusion for centering said first and second attachment members (205, 305) and two end portions (257, 357) that are disposed on either side of said central portion (256, 356), said end portions (257, 357) forming guiding stems for guiding the first and second positioning and centering pins (204, 304), respectively.

14. Method for positioning an attachment member (5; 105; 205; 305) on a positioning and centering pin (4; 104; 204; 304) for an ophthalmic lens (2) with the aid of a system (3; 103; 203; 303) according to any one of Claims 1 to 10, having the following steps of:
- providing a positioning and centering pin (4; 104; 204; 304) for an ophthalmic lens (2), said positioning and centering pin (4; 104; 204; 304) being configured to be attached to said ophthalmic lens (2);
- providing an attachment member (5; 105; 205; 305) configured to be positioned on said positioning and centering pin (4; 104; 204; 304) and to be attached to the latter and also to be attached to said ophthalmic lens (2); the method being **characterized in that** it also comprises the following steps of:
- providing a tool (20; 120; 220; 320) having a body (42; 142; 242; 342) provided with at least one receiving recess configured to at least partially receive at least one of said attachment member (5; 105; 205; 305) and said positioning and centering pin (4; 104; 204; 304), with at least one centering member (48, 56; 148, 156; 257) for centering said attachment member (5; 105; 205; 305), and with at least one guiding member (48, 57; 148, 157; 256) for guiding said positioning and centering pin (4; 104; 204; 304);
- at least partially disposing at least one of said attachment member (5; 105; 205; 305) and said positioning and centering pin (4; 104; 204; 304) in said at least one receiving recess;
- guiding said positioning and centering pin (4; 104; 204; 304) with respect to said body (42; 142; 242; 342) by way of said at least one guiding member (48, 57; 148, 157; 256) for guiding said tool (20; 120; 220; 320);
- centering said attachment member (5; 105; 205; 305) with respect to said body (42; 142; 242; 342) by way of said at least one centering member (48, 56; 148, 156; 257) for centering said tool (20; 120; 220; 320); by virtue of which said attachment member (5; 105; 205; 305) is positioned in a predetermined position on said positioning and centering pin (4; 104; 204; 304).

15. Machine for positioning an ophthalmic lens (2) on and attaching it to a positioning and centering pin (4; 104; 204; 304) by way of an attachment member (5; 105; 205; 305) previously positioned on and attached to said positioning and centering pin (4; 104; 204; 304), having at least one system (3; 103; 203; 303) according to any one of Claims 1 to 10.
